# FASCICULE DE BREVET EUROPEEN

(11) **EP 0 407 680 B1**
(45) Date de publication et mention de la délivrance du brevet: **09.03.1994**
(21) Numéro de dépôt: 89870109.9
(22) Date de dépôt: 12.07.1989
(51) Int. Cl.: E04G 1/15, E04G 7/30

(54) **Procédé de liaison d'un plancher préfabriqué avec une traverse horizontale, et plancher préfabriqué pour ce procédé**
Verfahren zum Verbinden einer vorgefertigten Gerüstbühne mit einer horizontalen Traverse, und vorgefertigte Gerüstbühne dazu
Method for connecting a prefabricated scaffolding platform to a horizontal cross member, and prefabricated scaffolding platform thereto

(43) Date de publication de la demande: 16.01.1991
(73) Titulaire: TRAVHYDRO ECHAFAUDAGES Société Anonyme, 4200 Liège (Sclessin) (BE)
(72) Inventeur: Thonard, François, B-4920 Chaudfontaine (BE)
(74) Mandataire: Vanderperre, Robert

(56) Documents cités:
- EP-A- 0 305 014
- FR-A- 2 485 598
- FR-A- 2 573 115
- GB-A- 2 058 189
- GB-A- 2 127 086

## Description

La présente invention concerne un procédé de liaison d'un plancher préfabriqué avec une traverse horizontale d'une construction, le plancher étant constitué d'un profilé dont chaque extrémité porte un support comprenant un membre vertical sur lequel sont fixés deux crochets de suspension destinés à se placer et emboîter la traverse horizontale d'une construction, ledit membre vertical étant percé d'au moins une ouverture ayant son axe horizontal situé dans le même plan vertical que l'axe longitudinal d'un des crochets de suspension, l'ouverture précitée permettant le passage de la partie supérieure d'un verrou attaché à la partie inférieure du support de manière à pouvoir pivoter dans un plan vertical et de manière que, lorsque le crochet de suspension correspondant se trouve placé sur la traverse horizontale, le verrou coopère avec la surface latérale de la traverse.

L'invention concerne également un plancher préfabriqué pour la mise en oeuvre du procédé.

Un plancher métallique a sur un plancher en bois traditionnel l'avantage d'être plus léger et de moins se dégrader. Un plancher métallique est habituellement constitué d'une tôle métallique pliée ou/et emboutie pour former un caisson résistant. Chaque plancher métallique est muni d'attaches pour la suspension et la fixation sur des traverses horizontales d'une construction, par exemple un échafaudage ou une ossature.

Les attaches sont habituellement des pattes destinées à être posées sur une traverse horizontale afin de suspendre ainsi le plancher. Ce mode d'attache ne s'oppose pas au soulèvement (par exemple par le vent) ni au jeu qui sont préjudiciables à la stabilité du plancher et à la sécurité du personnel de chantier, des personnes et des biens. Ce mode d'attache n'assure donc pas un verrouillage sur la traverse. Un déséquilibrage de la charge sur le plancher peut dès lors produire un mouvement du plancher et constituer un danger pour le personnel de chantier.

Par FR-A-2485598 est connue une plate-forme pour échafaudages tubulaires métalliques qui comprend à ses extrémités au moins un anneau de forme triangulaire qui est enfilé à travers un trou pratiqué dans une aile de profilés en U dont sont équipées les extrémités de la plate-forme. L'anneau précité constitue certes un moyen de retenue pour la plate-forme mais le maintien de la plate-forme sur une traverse horizontale se fait avec un jeu de sorte que l'anneau ne s'appuie pas contre la surface de la traverse et n'assure pas un serrage de la plate-forme sur la traverse. De plus, l'anneau en question ne réalise pas automatiquement le verrouillage pendant l'opération d'accrochage même et la fixation d'une plate-forme sur une traverse nécessite donc deux opérations successives : une opération d'accrochage et une opération de verrouillage.

L'invention vise à remédier aux inconvénients de la technique connue. Elle propose un plancher préfabriqué ayant des dispositifs d'attache qui assurent non seulement un verrouillage et un déverrouillage aisés, mais également un verrouillage fiable et automatique, propre à garantir une parfaite stabilité d'assise au plancher.

Cet objectif est atteint selon l'invention par un procédé de liaison d'un plancher préfabriqué avec une traverse horizontale d'une construction, ledit plancher étant constitué d'un profilé dont chaque extrémité porte un support comprenant un membre vertical sur lequel sont fixés deux crochets de suspension destinés à se placer et emboîter la traverse horizontale d'une construction, ledit membre vertical étant percé d'au moins une ouverture ayant son axe horizontal situé dans le même plan vertical que l'axe longitudinal d'un des crochets de suspension, l'ouverture précitée permettant le passage de la partie supérieure d'un verrou attaché à la partie inférieure du support de manière à pouvoir pivoter dans un plan vertical et de manière que, lorsque le crochet de suspension correspondant se trouve placé sur la traverse horizontale, le verrou coopère avec la surface latérale de la traverse, ledit procédé étant caractérisé en ce qu'on accroche le verrou par son extrémité inférieure à une aile horizontale du support de manière qu'il puisse pivoter dans un plan vertical et s'appuyer contre la surface latérale inférieure de la traverse horizontale.

Dans un mode de réalisation particulier, l'extrémité inférieure du verrou traverse l'aile horizontale du support dans une ouverture.

Avantageusement, l'extrémité inférieure du verrou est accrochée au support à l'aide d'une tête constituée d'une vis.

Conformément à un second aspect de l'invention, pour la mise en oeuvre du procédé défini ci-dessus il est proposé un plancher préfabriqué constitué d'un profilé dont chaque extrémité porte un support comprenant un membre vertical sur lequel sont fixés deux crochets de suspension destinés à emboîter une traverse horizontale d'une construction, ledit membre vertical étant percé d'au moins une ouverture ayant son axe horizontal situé dans le même plan vertical que l'axe longitudinal d'un crochet de suspension, l'ouverture précitée permettant le passage de la partie supérieure d'un verrou attaché à la partie inférieure du support de manière à pouvoir pivoter dans un plan vertical et de manière que, lorsque le crochet de suspension correspondant se trouve placé sur une traverse horizontale, le verrou coopère avec la surface latérale inférieure de la traverse, ledit plancher étant caractérisé en ce que le verrou est accroché par son extrémité inférieure à une aile horizontale du support de manière à pouvoir pivoter dans un plan vertical et s'appuyer contre la surface latérale inférieure de la traverse horizontale.

Grâce à l'invention, le verrou assure toujours le meilleur contact avec la traverse, quelle que soit la position relative de ces deux pièces, et réalise, en une seule opération, à la fois l'accrochage et le verrouillage d'un plancher sur une traverse horizontale. Ce procédé empêche ainsi tout basculement du plancher sous le poids d'une personne marchant sur le plancher et empêche également toute possibilité de soulèvement du plancher par le vent, ce qui assure une excellente stabilité de fixation de la traverse.

De plus, grâce à leur accrochage sous l'aile horizontale du support, les verrous sont entièrement escamotables à l'intérieur du profilé, et cela permet un entreposage aisé et compact des planchers préfabriqués munis de leurs crochets de suspension.

L'invention est exposée dans ce qui suit à l'aide des dessins joints.

La figure 1 est une vue en élévation d'un mode d'exécution exemplaire d'un plancher selon l'invention.

La figure 2 est une vue en plan du plancher de la figure 1.

La figure 3 est une coupe transversale suivant la ligne III-III de la figure 2.

La figure 4 est une vue en coupe, à échelle agrandie, du dispositif d'accrochage et de verrouillage selon l'invention.

La figure 5 est une vue semblable à celle de la figure 4 mais montrant le dispositif de verrouillage en position déverrouillée.

Se reportant aux figures 1 à 3, on voit représenté un plancher exemplaire constitué d'un profilé métallique 1 ayant une forme générale en U. Le profilé 1 est par exemple en acier galvanisé. La face principale 11 du profilé présente des bossages parallèles 12 servant de répartisseurs de charge. Dans la surface des bossages 12 sont avantageusement formés des reliefs antidérapants 14 en nombre quelconque.

Aux extrémités latérales du profilé 1 sont fixés des crochets de suspension 2 destinés à emboîter deux traverses horizontales d'une construction, par exemple un échafaudage, de manière à y suspendre le plancher 1. Suivant la longueur du profilé 1, un ou plusieurs raidisseurs (non représentés) sont utilement prévus à l'intérieur du profilé afin d'assurer la raideur voulue alliée à la légèreté souhaitée de l'ensemble. Ils sont chacun constitué par un profilé soudé entre les extrémités des ailes inférieures du profilé 1.

La figure 4 représente à échelle agrandie une extrémité du plancher 1 et elle montre en particulier un dispositif d'accrochage et de verrouillage pour la fixation du plancher sur une traverse horizontale d'une construction. On observe que les crochets 2 se trouvent soudés sur un support 3, constitué par exemple d'un fer en U, fixé à l'extrémité et à l'intérieur du profilé 1. L'âme du fer 3, c'est-à-dire le membre vertical du support, est percée d'une ouverture 4 ayant son axe horizontal situé dans le même plan vertical que l'axe longitudinal d'un des crochets de suspension 2. Dans l'ouverture 4 passe la partie supérieure d'un verrou pivotant 6 accroché à la partie inférieure du support 3 de manière à pouvoir pivoter dans un plan vertical. Dans l'exemple illustré, l'extrémité inférieure du verrou 6 traverse une ouverture 5 ménagée dans l'aile inférieure du fer 3 et elle est munie d'une tête d'accrochage 7 constituée, par exemple, par une vis autotaraudeuse à tête cylindrique. La tête d'accrochage 7 assure la suspension du verrou 6 tout en permettant le pivotement de celui-ci autour d'un axe horizontal.

Un verrou 6 est prévu à chaque extrémité du plancher 1 comme le montre la figure 1. Il est évident que l'on pourrait prévoir deux verrous à chaque extrémité, bien qu'en pratique un verrou à chaque extrémité suffise pour assurer la sécurité de la fixation.

La mise en place du plancher selon l'invention sur une traverse horizontale, ainsi que l'accrochage et le verrouillage sur celle-ci se font en une seule opération par le simple emboîtement des crochets de suspension 2 et de la traverse, et le verrouillage sur la traverse se fait automatiquement. Lorsque l'on pose un crochet de suspension 2 muni d'un verrou 6 sur une traverse horizontale, celle-ci soulève le verrou 6 et le fait pivoter dans le sens contraire à celui du mouvement des aiguilles d'une montre. Lorsque le verrou 6 se trouve amené dans une position telle que montrée dans la figure 5 par exemple, c'est-à-dire une position qui permet à la traverse 8 de s'engager dans l'ouverture du crochet de suspension 2, celui-ci vient reposer sur et emboîter la traverse 8 (figure 4) en basculant et en s'appuyant contre la surface de la traverse. Au moment où la traverse et le crochet de suspension se trouvent complètement emboîtés (figure 4), le verrou 6 bascule et sa face extérieure 60 vient appuyer contre la traverse 8 et verrouille celle-ci dans l'ouverture du crochet de suspension 2. Le profil incurvé du verrou 6 assure ainsi toujours un emboîtement et une fixation sans jeu qui est garante d'une parfaite stabilité du plancher suspendu et est par conséquent garante d'une totale sécurité pour le personnel de chantier, ainsi que pour les personnes et les biens, par exemple en cas de tempête.

Le déverrouillage d'une fixation se fait également d'une façon très simple. Une pression sur le talon 62 du verrou 6 suffit pour faire pivoter celui-ci dans le sens contraire à celui du mouvement des aiguilles d'une montre et le dégager de la traverse.

Le mode d'exécution exemplaire du dispositif de verrouillage selon l'invention a également pour avantage de permettre le remplacement aisé du verrou 6. En effet, comme celui-ci se trouve accroché au support 3 par une tête formée d'une vis 7, il suffit de dévisser la tête 7 pour retirer le verrou 6 et de visser la tête 7 dans le nouveau verrou.

Suivant un aspect avantageux de l'invention, le profilé 1 et les verrous 6 sont réalisés de telle manière que les ailes latérales 15 et 16 du profilé (voir figure 3) protègent les verrous 6 lorsque ceux-ci se trouvent dans leur position relevée (position de déverrouillage). Se reportant à la figure 5 par exemple, on voit en effet que le talon 62 du verrou 6 ne dépasse pas l'aile inférieure 17 du profilé lorsque le verrou est relevé. Le fait que les verrous 6 d'un plancher sont ainsi escamotables à l'intérieur du profilé 1 permet de poser les planchers par terre, sans risque de les détériorer, et cela facilite l'entreposage des planchers selon l'invention.

Comme décrit précédemment, la face principale 11 du profilé 1 présente des bossages parallèles 12 (figures 1 et 2). Ces bossages 12 délimitent entre eux des canaux 13 qui facilitent l'écoulement des eaux de pluie, en particulier au travers de trous 18 situés dans les canaux 13. De cette manière, les eaux de pluie ne stagnent pas sur la surface du plancher et on évite ainsi la formation de plaques de verglas par temps de gel, ce qui accroît la sécurité pour le personnel de chantier.

Le mode de réalisation de l'invention décrit dans ce qui précède est un exemple donné à titre illustratif et l'invention n'est nullement limitée à cet exemple. Toute modification, toute variante et tout agencement équivalent doivent être considérés comme compris dans le cadre de l'invention telle que décrite dans les revendications.

## Revendications

1. Procédé de liaison d'un plancher préfabriqué avec une traverse horizontale (8) d'une construction, ledit plancher étant constitué d'un profilé (1) dont chaque extrémité porte un support (3) comprenant un membre vertical sur lequel sont fixés deux crochets de suspension (2) destinés à se placer et emboîter la traverse horizontale (8) d'une construction, ledit membre vertical étant percé d'au moins une ouverture (4) ayant son axe horizontal situé dans le même plan vertical que l'axe longitudinal d'un des crochets de suspension (2), l'ouverture (4) précitée permettant le passage de la partie supérieure d'un verrou (6) attaché à la partie inférieure du support (3) de manière à pouvoir pivoter dans un plan vertical et de manière que, lorsque le crochet de suspension (2) correspondant se trouve placé sur la traverse horizontale (8), le verrou (6) coopère avec la surface latérale de la traverse (8),
caractérisé en ce qu'on accroche le verrou (6) par son extrémité inférieure (7) à une aile horizontale du support (3) de manière qu'il puisse pivoter dans un plan vertical et s'appuyer contre la surface latérale inférieure de la traverse horizontale (8).

2. Procédé selon la revendication 1, caractérisé en ce que l'extrémité inférieure du verrou (6) traverse l'aile horizontale du support (3) dans une ouverture (5).

3. Procédé selon l'une quelconque des revendications 1 ou 2, caractérisé en ce que l'extrémité inférieure (7) du verrou (6) est accrochée au support (3) à l'aide d'une tête constituée d'une vis.

4. Plancher préfabriqué pour la mise en oeuvre du procédé selon l'une des revendications 1 à 3, constitué d'un profilé (1) dont chaque extrémité porte un support (3) comprenant un membre vertical sur lequel sont fixés deux crochets de suspension (2) destinés à se placer et emboîter une traverse horizontale (8) d'une construction, ledit membre vertical étant percé d'au moins une ouverture (4) ayant son axe horizontal situé dans le même plan vertical que l'axe longitudinal d'un des crochets de suspension (2), l'ouverture (4) précitée permettant le passage de la partie supérieure d'un verrou (6) attaché à la partie inférieure du support (3) de manière à pouvoir pivoter dans un plan vertical et de manière que, lorsque le crochet de suspension (2) correspondant se trouve placé sur une traverse horizontale (8), le verrou (6) coopère avec la surface latérale de la traverse (8), caractérisé en ce que le verrou (6) est accroché par son extrémité inférieure (7) à une aile horizontale du support (3) de manière à pouvoir pivoter dans un plan vertical et s'appuyer contre la surface latérale de la traverse horizontale.

5. Plancher préfabriqué selon la revendication 4, caractérisé en ce que l'extrémité inférieure du verrou (6) traverse l'aile horizontale du support (3) dans une ouverture (5).

6. Plancher préfabriqué selon l'une quelconque des revendications 4 ou 5, caractérisé en ce que l'extrémité inférieure (7) du verrou (6) est accrochée au support (3) à l'aide d'une tête constituée d'une vis.

## Claims

1. Method of connecting a prefabricated platform to an horizontal cross member (8) of a construction, said platform being comprised of a shaped section (1), each end of which carries a support (3) comprising a vertical member onto which are attached two suspension hooks (2) intended for being placed so as to engage the horizontal cross member (8) of the construction, said vertical member having at least one aperture (4), the horizontal axis of which is situated in the same vertical plane as the longitudinal axis of one of said suspension hooks (2), the said aperture (4) allowing the upper portion of a latch that is attached to the lower portion of the support (3) to extend there-through in such a way as to be pivotable in a vertical plane and in such a way that, when the corresponding suspension hook (2) is resting on the horizontal cross member (8), the latch (6) is in contact with the lateral surface of the cross member (8), characterized by connecting the lower end (7) of the latch (6) to a horizontal side of the support (3) in such a way that it is capable of pivoting in a vertical plane and of coming to abut against the lower lateral surface of the horizontal cross member (8).

2. A method as claimed in claim 1, wherein the lower end of the latch (6) extends through an opening (5) in the horizontal side of the support (3).

3. A method as claimed in any one of claims 1 and 2, wherein the lower end (7) of the latch (6) is connected to the support (3) by means of a head member formed by a screw.

4. A prefabricated platform for carrying out the method as claimed in any one of claims 1 to 3, comprising a shaped section (1), each end of which carries a support (3) comprising a vertical member onto which are attached two suspension hooks (2) intended for being placed so as to engage the horizontal cross member (8) of a construction, said vertical member having at least one aperture (4), the horizontal axis of which is situated in the same vertical plane as the longitudinal axis of one of said suspension hooks (2), the said aperture (4) allowing the upper portion of a latch that is attached to the lower portion of the support (3) to extend therethrough in such a way as to be pivotable in a vertical plane and in such a way that, when the corresponding suspension hook (2) is resting on the horizontal cross member (8), the latch (6) is in contact with the lateral surface of the cross member (8), characterized in that the latch (6) is connected at its lower end (7) to a horizontal side of the support (3) in such a way that it is capable of pivoting in a vertical plane and of coming to abut against the lower lateral surface of the horizontal cross member.

5. A prefabricated platform as claimed in claim 4, characterized in that the lower end of the latch (6) extends through an opening (5) in the horizontal side of the support (3).

6. A prefabricated platform as claimed in any one of claims 4 and 5, characterized in that the lower end (7) of the latch (6) is connected to the support (3) by means of a head member formed by a screw.

## Patentansprüche

1. Verfahren zum Verbinden einer vorgefertigten Gerüstbühne mit einer horizontalen Traverse (8) folgender Ausbildung: die Gerüstbühne besteht aus einem Profilträger (1), dessen jeweiliges Ende einen Träger (3) trägt, der ein vertikales Teil aufweist, an dem zwei Aufhängehaken (2) befestigt sind, die zum Auflegen und Umschließen der horizontalen Traverse (8) einer Konstruktion bestimmt sind; das vertikale Teil ist mindestens mit einer Öffnung (4) versehen, deren horizontale Achse in der gleichen vertikalen Ebene wie die Längsachse einer der Aufhängehaken (2) gelegen ist; die Öffnung (4) ermöglicht den Durchgang des oberen Teils eines Riegels (6), der am unteren Teil des Trägers (3) in solcher Weise befestigt ist, daß der Riegel in der vertikalen Ebene so schwenkbar ist, daß, wenn der entsprechende Aufhängehaken (2) sich auf der horizontalen Traverse befindet, der Riegel (6) mit der Seitenoberfläche der Traverse (8) zusammenarbeitet,
dadurch gekennzeichnet, daß der Riegel (6) mit seinem unteren Ende (7) in einen horizontalen Schenkel des Trägers (3) in einer solchen Weise eingehakt wird, daß er in der vertikalen Ebene schwenken kann und sich an der unteren seitlichen Oberfläche der horizontalen Traverse (8) abstützen kann.

2. Verfahren nach Anspruch 1, dadurch gekennzeichnet, daß das untere Ende des Riegels (6) den horizontalen Schenkel des Trägers (3) in einer Öffnung (5) durchquert.

3. Verfahren nach Anspruch 1 oder 2, dadurch gekennzeichnet, daß das untere Ende (7) des Riegels (6) am Träger (3) mit Hilfe eines eine Schraube darstellenden Kopfes verhakt ist.

4. Vorgefertigte Gerüstbühne zur Durchführung des Verfahrens nach einem der Ansprüche 1 bis 3 mit folgenden Merkmalen: die Gerüstbühne ist aus einem Profilträger (1) aufgebaut, dessen Enden jeweils einen Träger (3) tragen, der ein vertikales Teil umfaßt, an dem zwei Aufhängehaken (2) befestigt sind, die zur Aufstützung und Umschließung einer horizontalen Traverse (8) einer Konstruktion bestimmt sind; das vertikale Teil wird von mindestens einer Öffnung (4) durchsetzt, deren horizontale Achse in der gleichen vertikalen Ebene wie die Längsachse einer der Aufhängehaken (2) angeordnet ist; die Öffnung (4) ermöglicht den Durchgang des oberen Teils eines Riegels (6), der an dem unteren Teil des Trägers (3) in der Weise befestigt ist, daß sich der Riegel in einer vertikalen Ebene so schwenken läßt, daß, wenn der betreffende Aufhängehaken (2) sich auf der horizontalen Traverse (8) abstützt, der Riegel (6) mit der seitlichen Oberfläche der Traverse (8) zusammenarbeitet, dadurch gekennzeichnet, daß der Riegel (6) mittels seines unteren Endes (7) am horizontalen Schenkel des Trägers (3) in der Weise eingehakt ist, daß er sich um die vertikale Ebene schwenken läßt und sich an der seitlichen Oberfläche der horizontalen Traverse abstützt.

5. Vorgefertigte Gerüstbühne nach Anspruch 4, dadurch gekennzeichnet, daß das untere Ende des Riegels (6) den horizontalen Schenkel des Trägers (3) in einer Öffnung (5) durchquert.

6. Vorgefertigte Gerüstbühne nach einem der Ansprüche 4 oder 5, dadurch gekennzeichnet, daß das untere Ende (7) des Riegels (6) am Träger (3) mit Hilfe eines durch eine Schraube gebildeten Kopfes eingehakt ist.
